# EUROPÄISCHE PATENTSCHRIFT

(11) **EP 0 547 424 B1**
(45) Veröffentlichungstag und Bekanntmachung des Hinweises auf die Patenterteilung: **06.03.1996**
(21) Anmeldenummer: 92120465.7
(22) Anmeldetag: 01.12.1992
(51) Int. Cl.: B65D 5/02, B65D 75/08, B65D 83/08, B65D 85/16

(54) **Verpackung für Papier-Taschentücher**
Package for paper handkerchiefs
Emballage pour mouchoirs en papier

(30) Priorität: 16.12.1991 DE 4141518
(43) Veröffentlichungstag der Anmeldung: 23.06.1993
(73) Patentinhaber: Focke & Co. (GmbH & Co.), D-27283 Verden (DE)
(72) Erfinder: Focke, Heinz, W-2810 Verden (DE); Balmer, Oskar, W-2810 Verden (DE)
(74) Vertreter: Bolte, Erich, Dipl.-Ing.

(56) Entgegenhaltungen:
- DE-A- 3 416 984
- DE-U- 8 319 608
- DE-U- 9 006 537
- DE-U- 9 103 648

## Beschreibung

Die Erfindung betrifft eine Verpackung für Stapel von gefalteten Tüchern, insbesondere von Papier-Taschentüchern, mit einer den Packungsinhalt umgebenden Umhüllung aus Papier, (Kunststoff-)Folie oder anderem flexiblem Verpackungsmaterial, wobei im Bereich einer rechteckigen Vorderwand der Umhüllung eine einer angrenzenden Stirnwand zugekehrte Entnahmeöffnung mit einer diese in Schließstellung überdeckenden Verschlußlasche angeordnet ist, die sich bis in die Stirnwand erstreckt und Teil eines Außenlappens derselben ist, wobei mit langgestreckten, aufrechten Seitenwänden verbundene Seitenlappen nach innen in die Ebene der Stirnwand gefaltet und mit weiteren Faltlappen derselben verbunden sind.

Eine derartige Weichpackung ist bekannt aus der DE-U-83 19 608.0. Die Außenumhüllung besteht aus einem Zuschnitt, der von einer fortlaufenden Materialbahn aus Kunststoff-Folie abgetrennt wird. Die Verschlußlasche eines Zuschnitts ragt dabei in den Bereich eines benachbarten Zuschnitts und bildet bei diesem eine Ausnehmung bzw. Vertiefung als Entnahmeöffnung. Dadurch können die Zuschnitte abfallfrei durch verzahnte Anordnung innerhalb der Materialbahn hergestellt werden.

Die Verschlußlasche erstreckt sich bei dieser bekannten Verpackung über die volle Breite der Vorderwand bzw. Stirnwand. Die mit den Seitenwänden verbundenen Seitenlappen sind durch entsprechende Stanzschnitte von der Verschlußlasche bzw. dem Außenlappen der Stirnwand als Teil der Verschlußlasche abgetrennt. Die Seitenlappen können dadurch einzeln und unabhängig von anderen Teilen des Zuschnitts in die Ebene der Stirnwand gefaltet werden. Zur Hälfte sind die Seitenlappen durch thermisches Siegeln mit der Verschlußlasche bzw. dem Außenlappen verbunden. Die derart hergestellte Verpackung ist für Verpackungsmaterial mit geringer Reißfestigkeit, also insbesondere für Papier oder papierähnliche Produkte, nicht gut geeignet. Beim mehrmaligen Öffnen der Verpackung durch Betätigen der Verschlußlasche besteht die Gefahr des Ein- und Weiterreißens im Bereich von Ecken der Verschlußlasche und der Entnahmeöffnung.

Aus der DE-U-91 03 648.8 ist eine Taschentuch-Verpackung bekannt, die in geöffnetem Zustand die Fläche der Stirnwand insgesamt freigibt. Beim Schließen der Verschlußlasche werden im Bereich der Stirnwand Faltzwickel gebildet und zwar im Zusammenwirken zwischen der Verschlußlasche und in diesem Bereich liegender Fortsetzungen der langen schmalen Seitenwände. Die Verschlußlasche selbst erstreckt sich über die volle Packungsbreite. Deshalb besteht auch hier die oben erwähnte Gefahr des Ein- und Weiterreißens.

Der Erfindung liegt die Aufgabe zugrunde, eine Verpackung für insbesondere Papier-Taschentücher vorzuschlagen, die für alle Arten von dünnem Verpackungsmaterial geeignet ist, insbesondere auch für Papier oder ähnliche Werkstoffe, ohne die Gefahr eines unerwünschten Auf- bzw. Weiterreißens im Bereich der Öffnungshilfe und insbesondere der Verschlußlasche aufzuweisen. Darüber hinaus soll die Verpackung so gestaltet sein, daß sie industriell auf Verpackungsmaschinen mit hoher Leistung gefertigt werden können.

Zur Lösung dieser Aufgabe ist die erfindungsgemäße Verpackung dadurch gekennzeichnet, daß die Seitenlappen mit der Verschlußlasche bzw. dem Außenlappen der Stirnwand verbunden sind, derart, daß beim Einfalten der Seitenlappen in die Ebene der Stirnwand in einem einer Rückwand zugekehrten Bereich Faltzwickel entstehen, die teilweise an der Innenseite der Verschlußlasche anliegen, und daß die Verschlußlasche im Bereich des Außenlappens der Stirnwand durch Schnittlinien begrenzt ist, die mit Abstand vom schmalen Rand der Stirnwand verlaufen. Es bleiben dadurch im Bereich der Stirnwand seitliche Randbereiche, die nicht durch die Verschlußlasche abgedeckt sind. Die Gefahr des Einreißens der Verschlußlasche ist damit vermindert.

Weiterhin ist erfindungsgemäß die sich zungenartig im Bereich der Vorderwand erstreckende Entnahmeöffnung mit deutlich geringerer Breite ausgebildet als die der Vorderwand. Neben der Entnahmeöffnung bleiben demnach im Bereich der Vorderwand verhältnismäßig breite Stege. Mit diesem sind die Seitenlappen mindestens bis zur Ingebrauchnahme der Verpackung ebenfalls verbunden. Beim Einfalten der Seitenlappen entstehen dadurch auch im Bereich der Vorderwand (kleine) Faltzwickel, die in Schließstellung der Verpackung teilweise durch den Verschlußlappen überdeckt sind.

Ebenfalls von Bedeutung ist, daß erfindungsgemäß ein der Entnahmeöffnung zugekehrter Randstreifen der Seitenlappen umgefaltet ist, insbesondere gegen deren Oberseite. Dadurch ergibt sich eine die Entnahme des Packungsinhalts erleichternde Verbreiterung der Entnahmeöffnung in die Stirnwand hinein.

Weitere Einzelheiten der Erfindung werden nachfolgend anhand des in den Zeichnungen dargestellten Ausführungsbeispiels erläutert. Es zeigt:
- Fig. 1: eine quaderförmige Verpackung für Papier-Taschentücher in Schließstellung, in perspektivischer Darstellung,
- Fig. 2: die Verpackung gemäß Fig. 1 in Öffnungsstellung für die Entnahme eines Papier-Taschentuchs, ebenfalls in perspektivischer Darstellung,
- Fig. 3: die Verpackung bei der Herstellung in einer Zwischenfaltstellung, ebenfalls in Perspektive,
- Fig. 4: einen Abschnitt einer Materialbahn mit Zuschnitten für die Außenumhüllung der Verpackung nach Fig. 1 bis Fig. 3.

Bei dem gezeigten Ausführungsbeispiel handelt es sich um eine quaderförmige Weich-Packung für einen Stapel gefalteter Papier-Taschentücher 10. Diese sind umgeben von einer Außenumhüllung aus einem einstückigen Zuschnitt 11. Als Verpackungsmaterial kommen Papier sowie papierähnliche Werkstoffe in Betracht, aber auch dünne, hochflexible (Kunststoff-)Folien.

Die Umhüllung bzw. der Zuschnitt 11 bilden eine Vorderwand 12, eine gegenüberliegende Rückwand 13, langgestreckte, schmale Seitenwände 14 und 15 sowie eine Stirnwand 16 mit gegenüberliegender Bodenwand. Der rechteckige Zuschnitt 11 umhüllt den quaderförmigen Packungsinhalt schlauchförmig. Zwei seitliche Wandlappen 17 und 18 überdecken einander und bilden die Seitenwand 15.

Für die Entnahme der Papier-Taschentücher 10 ist im Bereich der Vorderwand 12 sowie der angrenzenden Stirnwand 16 eine Entnahmeöffnung 19 gebildet. Diese hat hier eine zungenförmige Gestalt mit abgerundeter Kontur. Die Entnahmeöffnung 19 erstreckt sich in einem oberen, der Stirnwand 16 zugekehrten Bereich der Vorderwand 12 und in einem angrenzenden Randbereich der Stirnwand 16.

Die Entnahmeöffnung 19 ist durch Ausstanzen eines Teils der Vorderwand 12 so angeordnet und bemessen, daß sie eine deutlich geringere Breite aufweist als die rechteckige Vorderwand 12. Es bleiben dadurch seitliche Stege 20, 21 als Begrenzung der Entnahmeöffnung 19 im Bereich der Vorderwand 12. Diese Stege 20, 21 erstrecken sich bis zu einer oberen, vorderseitigen Querkante 22 als Übergang zwischen Vorderwand 12 und Stirnwand 16. Die Stege 20, 21 sind so bemessen, daß sie etwa 1/6 der Gesamtbreite der Vorderwand betragen, bei einer Verpackung üblicher Abmessungen beispielsweise 4 mm bis 8 mm.

Die Entnahmeöffnung 19 ist in Schließstellung der Verpackung durch eine Verschlußlasche 23 überdeckt und damit verschlossen. Die Verschlußlasche 23 hat deutlich größere Abmessungen als die Entnahmeöffnung 19. In Schließstellung (Fig. 1) entstehen so allseitig Überstände 24 der Verschlußlasche 23 in bezug auf die Entnahmeöffnung 19. Diese ist dadurch zuverlässig abgedeckt, auch wenn durch Fertigungstoleranzen die Verschlußlasche 23 nicht exakt mittig auf die Entnahmeöffnung 19 ausgerichtet ist.

Die Verschlußlasche 23 ist zungenförmig gestaltet. Sie ist in Form und Abmessung der Entnahmeöffnung 19 angepaßt. Dies ergibt sich bei dem gezeigten Ausführungsbeispiel durch die Anordnung von Zuschnitten 11 innerhalb einer fortlaufenden Materialbahn (Fig. 4). Innerhalb dieser Bahn aus Verpackungsmaterial sind jeweils zwei Zuschnitte 11 nebeneinander angeordnet. Faltlinien der Zuschnitte sind in dünnen, Trennschnitte im Verpackungsmaterial in stärkeren Linien dargestellt. Die mit der Rückwand 13 verbundene Verschlußlasche 23 des einen Zuschnitts 11 ragt in die Entnahmeöffnung 19 des benachbarten Zuschnitts. Durch einen gemeinsamen Stanzschnitt 25 wird demnach einerseits die Entnahmeöffnung 19 des einen und andererseits die Verschlußlasche 23 des anderen Zuschnitts 11 hergestellt. Durch mittige, in Längsrichtung der Materialbahn geführte Schnitte 26 werden die nebeneinander liegenden Zuschnitte 11 voneinander getrennt. Ein durchgehender Schnitt trennt die beiden Zuschnitte 11 von der Materialbahn.

Die Verschlußlasche 23 erstreckt sich mit einem Teilbereich in der Vorderwand 12, des weiteren in der Stirnwand 16 bzw. in einem Innenlappen 27 der Stirnwand 16 des benachbarten Zuschnitts 11 sowie in einem Außenlappen 28 desjenigen Zuschnitts 11, zu dem die Verschlußlasche 23 gehört. Der freiliegende Teil der Verschlußlasche 23, also der aus dem benachbarten Zuschnitt 11 herausgetrennte, ist bei dem vorliegenden Ausführungsbeispiel durch divergierenden Verlauf des Stanzschnitts 25 mit veränderlicher, nämlich bis zur Querkante 22 zunehmender Breite ausgebildet. Im Bereich des Außenlappens 28 besteht der Stanzschnitt 25 aus konvergierenden Stanzschenkeln 29, 30. Diese erstrecken sich lediglich über eine Teil der Breite des Außenlappens 28. An die Enden der Stanzschenkel 29, 30 schließen divergierende Faltlinien 45, 46 an, die zu rückseitigen Ecken führen.

Die Verschlußlasche 23 ist durchgängig mit einer geringeren Breite ausgebildet als die entsprechenden Abmessungen von Vorderwand 12 und Stirnwand 16. Es bleiben dadurch auch im Bereich der Stirnwand 16 seitliche Randbereiche 31, 32, die nicht durch die Verschlußlasche 23 abgedeckt sind.

Die Stirnwand 16 besteht aus dem Innenlappen 27 bzw. den verbleibenden Randbereichen 31, 32 desselben, dem Außenlappen 28 und dazwischen liegenden Seitenlappen 33, 34. Diese erstrecken sich in Fortsetzung der Seitenwände 14, 15 bzw. der Wandlappen 17, 18. Die Seitenlappen 33, 34 werden in die Ebene der Stirnwand 16 gefaltet und bilden eine Lage derselben. Die Seitenlappen 33, 34 erstrecken sich zwischen Innenlappen 27 und Außenlappen 28.

Die Besonderheit besteht darin, daß die Seitenlappen 33 und 34 nicht von den benachbarten Innenlappen 27 und Außenlappen 28 abgetrennt, sondern mit diesen verbunden sind. Dadurch entstehen beim Einfalten der Seitenlappen 33, 34 in die Ebene der Stirnwand 16 (Stellung gemäß Fig. 3) auf der der Rückwand 13 zugekehrten Seite dreieckförmige Faltzwickel 35, 36. Diese sind Teil des Außenlappens 28 und stellen eine Verbindung zwischen den Seitenlappen 33, 34 und dem Außenlappen 28 bzw. der Verschlußlasche 23 her. Mit einem Teilbereich erstrecken sich die Faltzwickel 35, 36 zwischen den Seitenlappen 33, 34 und dem Außenlappen 28 bzw. der Verschlußlasche 23, die in diesem Bereich Teil des Außenlappens 28 ist.

Auch auf der gegenüberliegenden, der Vorderwand 12 zugekehrten Seite ergeben sich durch die Verbindung der Seitenlappen 33, 34 mit dem Innenlappen 27 bzw. dessen Randbereichen 31, 32 kleinere Eckfaltungen 37, 38. Auch diese sind gegen die Oberseite der Seitenlappen 33, 34 gefaltet. Bei dem gezeigten Ausführungsbeispiel ist darüber hinaus ein Randstreifen 39, 40 der Seitenlappen 33, 34 gegen deren Oberseite umgefaltet. Dadurch ergibt sich eine Erweiterung der Entnahmeöffnung 19 in den Bereich der Stirnwand 16.

Die fertige Verpackung (Fig. 1 und Fig. 2) ist so gestaltet, daß die Verschlußlasche 23 mit dem sich im Bereich der Stirnwand 16 erstreckenden Teil fest mit den darunter liegenden Faltlappen der Stirnwand 16 verbunden ist, also mit den eingefalteten Seitenlappen 33, 34. Die Verschlußlasche 23 bildet in diesem Teil den Außenlappen 28 der Stirnwand 16. Die Verbindung kann bei thermoplastischen Werkstoffen durch thermisches Siegeln, bei Papier und ähnlichen Werkstoffen durch Klebung erfolgen.

Zum Öffnen und Wiederverschließen der Verpackung dient ein freies Laschenende 41, welches sich flächenmäßig aus dem Innenlappen 27 des benachbarten Zuschnitts (Fig. 4) und demjenigen Teil der Verschlußlasche 23 ergibt, der aus der Vorderwand 12 zur Bildung der Entnahmeöffnung 19 herausgetrennt ist. Die Querkante 22 bildet zugleich eine Gelenkachse bzw. ein Scharnier für das Laschenende 41.

Dieser Teil der Verschlußlasche 23 überdeckt die Entnahmeöffnung 19 in Schließstellung (Fig. 1).

Das Laschenende 41 der Verschlußlasche 23 kann durch einen Klebestreifen mit der Vorderwand 12 verbunden sein. Bei dem vorliegenden Ausführungsbeispiel ist ein Leimpunkt 42 aus einem Dauerkleber unterhalb der Entnahmöffnung 19 angeordnet. Durch diesen Leimpunkt 42 wird die Verschlußlasche 23 in der Schließstellung lösbar fixiert. Das Laschenende 41 der Verschlußlasche 23 ist im vorliegenden Falle mit einem nach innen umgefalteten und in dieser Stellung fixierten Endstück 43 ausgebildet. Dieses erleichtert das Erfassen der Verschlußlasche 23 beim Öffnen und Schließen.

Die verhältnismäßig breiten Stege 20, 21 seitlich neben der Entnahmeöffnung 19 können das Herausziehen der Papiertaschentücher 10 behindern. Es ist deshalb vorgesehen, daß im Bereich der Querkante 22 die Stege 20, 21 von dem benachbarten, sich in der Stirnwand 16 erstreckenden Teil des Zuschnitts 11 getrennt sind, also von dem Innenlappen 27 bzw. den Randbereichen 31, 32 desselben. An diesen Bereich kann ein Stanzschnitt oder vorteilhafterweise eine Perforation 44 gebildet sein. Diese wird bei der Entnahme des ersten, vornliegenden Papier-Taschentuchs 10 durchtrennt. Die Entnahmeöffnung 19 wird dadurch über die volle Breite der Vorderwand 12 frei (Fig. 2).

## Patentansprüche

1. Verpackung für Stapel von gefalteten Tüchern, insbesondere von Papier-Taschentüchern (10), mit einer den Packungsinhalt umgebenden Umhüllung aus Papier, Kunststoff-Folie oder anderem flexiblen Verpackungsmaterial, wobei im Bereich einer rechteckigen Vorderwand (12) der Umhüllung eine einer angrenzenden Stirnwand (16) zugekehrte Entnahmeöffnung (19) mit einer diese in Schließstellung überdeckenden Verschlußlasche (23) angeordnet ist, die sich bis in die Stirnwand (16) erstreckt und Teil eines Außenlappens (28) derselben ist, wobei mit langgestreckten, aufrechten Seitenwänden (14, 15) verbundene Seitenlappen (33, 34) nach innen in die Ebene der Stirnwand (16) gefaltet und mit weiteren Faltlappen derselben verbunden sind, **dadurch gekennzeichnet,** daß die Seitenlappen (33, 34) mit der Verschlußlasche (23) bzw. dem Außenlappen (28) der Stirnwand (16) verbunden sind, derart, daß beim Einfalten der Seitenlappen (33, 34) in die Ebene der Stirnwand (16) in einem einer Rückwand (13) zugekehrten Bereich Faltzwickel (35, 36) entstehen, die teilweise an der Innenseite der Verschlußlasche (23) anliegen, und daß die Verschlußlasche (23) im Bereich des Außenlappens (28) der Stirnwand (16) durch Schnittlinien 29, 30) begrenzt ist, die mit Abstand vom schmalen Rand der Stirnwand (16) verlaufen.

2. Verpackung nach Anspruch 1, dadurch gekennzeichnet, daß die vorzugsweise in Richtung auf die Rückwand (13) konvergierend verlaufenden Stanzschenkel (29, 30) als Begrenzung der Verschlußlasche (23) mit Abstand vom längeren Rand der Stirnwand (16) bzw. des Außenlappens (28) enden.

3. Verpackung nach Anspruch 1 oder 2, dadurch gekennzeichnet, daß die Verschlußlasche (23) mit einem sich im Bereich der Stirnwand (16) erstreckenden Teil des Außenlappens (28) mit Faltlappen der Stirnwand (16) fest verbunden bzw. verklebt ist, insbesondere mit den sich in der Ebene der Stirnwand (16) erstreckenden Seitenlappen (33, 34), derart, daß lediglich ein der Vorderwand (12) zugeordnetes Laschenende (41) frei liegt.

4. Verpackung nach Anspruch 1 oder einem der weiteren Ansprüche, dadurch gekennzeichnet, daß die zungenförmige Entnahmeöffnung (19) im Bereich der Vorderwand (12) eine deutlich geringere Breite aufweist als die Vorderwand (12), derart, daß seitlich neben der Entnahmeöffnung (19) Stege (20, 21) in der Vorderwand (12) bleiben.

5. Verpackung nach Anspruch 4, dadurch gekennzeichnet, daß die Verschlußlasche (23) bzw. deren Laschenende (41) eine geringere Breite aufweist als die der Vorderwand (12), jedoch breiter ist als die Entnahmeöffnung (19), derart, daß die Verschlußlasche (23) neben der Entnahmeöffnung (19) mit Überständen (24) an der Vorderwand (12) anliegt.

6. Verpackung nach Anspruch 1 oder einem der weiteren Ansprüche, dadurch gekennzeichnet, daß die Seitenlappen (33, 34) auf der der Vorderwand (12) zugekehrten Seite einen gegen den jeweiligen Seitenlappen (33, 34) umgefalteten Randstreifen (39, 40) aufweisen, derart, daß eine sich in den Bereich der Stirnwand (16) erstreckende Erweiterung der Entnahmeöffnung (19) gebildet ist.

7. Verpackung nach Anspruch 1 oder einem der weiteren Ansprüche, dadurch gekennzeichnet, daß im Bereich der Vorderwand die Seitenlappen (33, 34) mit der Vorderwand (12) bzw. den Stegen (20, 21) neben der Entnahmeöffnung (19) verbunden sind, insbesondere über eine Perforation (44) und daß beim Einfalten der Seitenlappen (33, 34) in die Ebene der Stirnwand (16) Eckfaltungen (37, 38) gebildet sind, die an der Oberseite der Seitenlappen (33, 34) anliegen.

8. Verpackung nach Anspruch 1 oder einem der weiteren Ansprüche, dadurch gekennzeichnet, daß Zuschnitte (11) von einer Materialbahn abgetrennt sind, bei der mindestens zwei Zuschnitte (11) nebeneinander liegen, derart, daß Teile der Verschlußlasche (23) eines Zuschnitts (11) aus einem Innenlappen (27) und einer Vorderwand (12) eines benachbarten Zuschnitts (11) herausgeschnitten sind, wobei die Verschlußlasche (23) eine deutlich geringere Breite hat als der Innenlappen (27) und die Vorderwand (12).

9. Verpackung nach Anspruch 1 oder einem der weiteren Ansprüche, dadurch gekennzeichnet, daß an Enden der Stanzschenkel (29, 30) divergierende und die Faltzwickel (35, 36) nach außen begrenzende Faltlinien (45, 46) anschließen.

## Claims

1. Pack for stacks of folded tissues, in particular paper handkerchiefs (10), having a wrapper which encloses the pack contents and consists of paper, plastic film or another flexible packaging material, there being arranged, in the region of a rectangular front wall (12) of the wrapper, a removal opening (19) which faces an adjoining end wall (16) and has a closure flap (23) which, in the closed position, covers over said removal opening, extends into the end wall (16) and is part of an outer tab (28) of said end wall, side tabs (33, 34) which are connected to elongate, upright side walls (14, 15) being folded inwards into the plane of the end wall (16) and being connected to further folding tabs of said end wall, characterized in that the side tabs (33, 34) are connected to the closure flap (23) and/or the outer tab (28) of the end wall (16) such that, when the side tabs (33, 34) are folded into the plane of the end wall (16), folding gussets (35, 36) are produced in a region facing a rear wall (13), which folding gussets rest partially against the inner side of the closure flap (23), and in that, in the region of the outer tab (28) of the end wall (16), the closure flap (23) is bounded by cut lines (29, 30) which run at a distance from the narrow border of the end wall (16).

2. Pack according to Claim 1, characterized in that the punch legs (29, 30), which preferably converge in the direction of the rear wall (13), terminate, as the boundary of the closure flap (23), at a distance from the longer border of the end wall (16) and/or of the outer tab (28).

3. Pack according to Claim 1 or 2, characterized in that, by means of a part of the outer tab (28) which extends in the region of the end wall (16), the closure flap (23) is fixedly connected or bonded to folding tabs of the end wall (16), in particular to the side tabs (33, 34) extending in the plane of the end wall (16), such that only a flap end (41) assigned to the front wall (12) remains free.

4. Pack according to Claim 1 or one of the further claims, characterized in that, in the region of the front wall (12), the tongue-like removal opening (19) is of a considerably smaller width than the front wall (12), such that webs (20, 21) remain in the front wall (12) laterally next to the removal opening (19).

5. Pack according to Claim 4, characterized in that the closure flap (23) or its flap end (41) is of a smaller width than that of the front wall (12), but is wider than the removal opening (19), such that the closure flap (23) rests against the front wall (12) next to the removal opening (19) with projecting portions (24).

6. Pack according to Claim 1 or one of the further claims, characterized in that, on the side facing the front wall (12), the side tabs (33, 34) exhibit a border strip (39, 40) which is folded over against the respective side tabs (33, 34), such that an expansion, extending into the region of the end wall (16) of the removal opening (19), is formed.

7. Pack according to Claim 1 or one of the further claims, characterized in that, in the region of the front wall, the side tabs (33, 34) are connected to the front wall (12) and/or the webs (20, 21) next to the removal opening (19), in particular via a perforation (44), and in that, when the side tabs (33, 34) are folded into the plane of the end wall (16), this forms corner folds (37, 38) which rest against the upper side of the side tabs (33, 34).

8. Pack according to Claim 1 or one of the further claims, characterized in that blanks (11) are severed from a material web in which at least two blanks (11) are located one beside the other, such that parts of the closure flap (23) of one blank (11) are cut out of an inner tab (27) and a front wall (12) of an adjacent blank (11), the closure flap (23) being of a considerably smaller width than the inner tab (27) and the front wall (12).

9. Pack according to Claim 1 or one of the further claims, characterized in that ends of the punch legs (29, 30) are adjoined by diverging folding lines (45, 46) which bound the folding gussets (35, 36) to the outside.

## Revendications

1. Emballage pour piles de mouchoirs pliés, en particulier des mouchoirs de poche en papier (10), avec une enveloppe entourant le contenu de l'emballage et constituée en papier, en une feuille de matière plastique ou en autre matériau d'emballage flexible, une ouverture de prélèvement (19) tournée vers une paroi frontale (16) limitrophe, étant disposée dans la zone d'une paroi avant (12) rectangulaire de l'enveloppe, et comportant une patte de fermeture (23) recouvrant cette ouverture lorsqu'elle est en position de fermeture et s'étendant jusque dans la partie frontale (16) et faisant partie d'une languette extérieure (28), des languettes latérales (33, 34) reliées à des parois latérales (14, 15) allongées et verticales étant pliées vers l'intérieur dans le plan de la paroi frontale (16) et reliées à d'autres languettes de pliage de celle-ci, caractérisé en ce que les languettes latérales (33, 34) sont reliées à la patte de fermeture (23), respectivement à la languette extérieure (28) de la paroi frontale (16), de manière que, lors du repliage des languettes latérales (33, 34) dans le plan de la paroi frontale (16), dans une zone tournée vers une paroi arrière (13) apparaissent des goussets de pliage (35, 36) appuyant partiellement sur la face intérieure de la patte de fermeture (23), et en ce que la patte de fermeture (23) est délimitée dans la zone de la languette extérieure (28) de la paroi frontale (16) par des lignes de découpage (29, 30) qui s'étendent à distance du bord étroit de la paroi frontale (16).

2. Emballage selon la revendication 1, caractérisé en ce que les lignes de découpage (29, 30), s'étendant de préférence en convergeant dans la direction de la paroi arrière (13), s'achèvent, à titre de délimitation de la patte de fermeture (23), à distance du bord allongé de la paroi frontale (16), respectivement de la languette extérieure (28).

3. Emballage selon la revendication 1 ou 2, caractérisé en ce que la patte de fermeture (23) est reliée à demeure ou collée à une partie, s'étendant dans la zone de la paroi frontale (16), de la languette extérieure (28), en particulier aux languettes latérales (33, 34) s'étendant dans le plan de la paroi frontale (16), de manière que seule reste libre une extrémité de patte (41) associée à la paroi avant (12).

4. Emballage selon la revendication 1 ou selon l'une des autres revendications, caractérisé en ce que l'ouverture de prélévement (19) en forme de langue présente, dans la zone de la paroi avant (12), une largeur nettement inférieure à la paroi avant (12), de manière que des nervures (20, 21) subsistent dans la paroi avant (12), latéralement à côté de l'ouverture de prélèvement (19).

5. Emballage selon la revendication 4, caractérisé en ce que la patte de fermeture (23), respectivement son extrémité de patte (41), présente une largeur inférieure à celle de la paroi avant (12), cependant supérieure à celle de l'ouverture de prélèvement (19), de manière que la patte de fermeture (23) appuie à côté de l'ouverture de prélèvement (19) par des dépassements (24), sur la paroi avant (12).

6. Emballage selon la revendication 1 ou selon l'une des autres revendications, caractérisé en ce que les languettes latérales (33, 34) présentent sur la face tournée vers la paroi avant (12) une bande de bordure (39, 40) repliée contre la languette latérale (33, 34) respective de manière que soit constitué un agrandissement, s'étendant dans la zone de la paroi frontale (16), de l'ouverture de prélèvement (19).

7. Emballage selon la revendication 1 ou l'une des autres revendications, caractérisé en ce que dans la zone de la paroi avant les languettes latérales (33, 34) sont reliées à la paroi avant (12) ou aux nervures (20, 21), situées à côté de l'ouverture de prélèvement (19), en particulier par une perforation (44) et en ce que, lors du repliage des languettes latérales (33, 34) dans le plan de la paroi frontale (16), sont constitués des pliages d'angles (37, 38) appuyant sur la face supérieure des languettes latérales (33, 34).

8. Emballage selon la revendication 1 ou l'une des autres revendications, caractérisé en ce que des flans (11) sont séparés d'une bande de matériau pour laquelle au moins deux flans (11) sont placés l'un à côté de l'autre, de manière que des parties de la patte de fermeture (23) d'un flan (11) soient obtenues par découpage à partir d'une languette intérieure (27) et d'une paroi avant (12) d'un flan (11) voisin, la patte de fermeture (23) ayant une largeur nettement inférieure à celle des languettes intérieures (27) et de la paroi avant (12).

9. Emballage selon la revendication 1 ou l'une des autres revendications, caractérisé en ce qu'aux extrémités des lignes de découpage (29, 30) se raccordent des lignes de pliage (45, 46) allant en divergeant et délimitant vers l'extérieur les goussets de pliage (35, 36).
